# EUROPÄISCHE PATENTSCHRIFT

(11) **EP 4 065 295 B1**
(45) Veröffentlichungstag und Bekanntmachung des Hinweises auf die Patenterteilung: **27.12.2023**
(21) Anmeldenummer: 20816160.4
(22) Anmeldetag: 27.11.2020
(51) Int. Cl.: B21B 37/48, B21B 37/26

(54) **ANLAGE UND VERFAHREN ZUM FLEXIBLEN WALZEN VON METALLISCHEM BANDMATERIAL**
SYSTEM AND METHOD FOR FLEXIBLY ROLLING METAL STRIP MATERIAL
SYSTÈME ET PROCÉDÉ DE LAMINAGE FLEXIBLE D'UN MATÉRIAU EN BANDE MÉTALLIQUE

(30) Priorität: 27.11.2019 DE 102019132133
(43) Veröffentlichungstag der Anmeldung: 05.10.2022
(73) Patentinhaber: Muhr und Bender KG, 57439 Attendorn (DE)
(72) Erfinder: PRITZ, Stephan, 58239 Schwerte (DE); HÖRTH, Stefan, 58579 Schalksmühle (DE)
(74) Vertreter: Neumann Müller Oberwalleney Patentanwälte PartG mbB
(86) Internationale Anmeldenummer: PCT/EP2020/083761
(87) Internationale Veröffentlichungsnummer: WO 2021/105447

(56) Entgegenhaltungen:
- EP-A1- 3 566 788
- EP-A2- 3 216 537
- DE-A1- 4 009 862

## Beschreibung

Die Erfindung betrifft eine Vorrichtung und ein Verfahren zum Flexiblen Walzen von metallischem Bandmaterial.

Beim Flexiblen Walzen wird Bandmaterial mit im Wesentlichen einheitlicher Blechdicke durch Verändern des Walzspalts während des Prozesses zu Bandmaterial mit variabler Blechdicke über der Länge ausgewalzt. Die durch das Flexible Walzen erzeugten Abschnitte unterschiedlicher Dicke erstrecken sich quer zur Längsrichtung beziehungsweise zur Walzrichtung des Bandmaterials. Das Bandmaterial kann nach dem Flexiblen Walzen auf einfache Weise wieder zum Coil aufgewickelt werden und an anderer Stelle der Weiterverarbeitung zugeführt werden, oder es kann direkt weiterverarbeitet werden, beispielsweise durch Ablängen des Bandmaterials zu einzelnen Blechelementen.

Aus der DE 103 15 357 A1 ist Verfahren zum Flexiblen Walzen von Metallband bekannt, mit einer ersten Haspelvorrichtung zum Abhaspeln, von der Band mit einer definierten Bandausgangsdicke abgewickelt wird, einem Walzgerüst mit einem regelbaren Walzspalt, und einer zweiten Haspelvorrichtung zum Aufhaspeln, auf die das gewalzte Band mit einer gegenüber der Bandausgangsdicke reduzierten Bandenddicke aufgewickelt wird. Es sind erste Bandspeichermittel zwischen der ersten Haspelvorrichtung und dem Walzgerüst, und zweite Bandspeichermittel zwischen dem Walzgerüst und der zweiten Haspelvorrichtung vorgesehen. Die Bandspeichermittel umfassen jeweils eine Mehrzahl von Rollen, über die das Bandmaterial in Form eines "S" mit zumindest teilweise übereinanderliegenden Bögen geführt wird. Durch eine geregelte Bewegung zumindest einer der Rollen der Bandspeichermittel wird das S so verzerrt, dass die Länge des Metallbandes zwischen dem Einlauf und dem Auslauf in die beziehungsweise aus den Bandspeichermitteln verändert wird. Derartige Bandspeichermittel mit mehreren Rollen werden auch als Tänzersystem bezeichnet.

Aus der EP 3 216 537 A2, auf welcher die Oberbegriffe der Ansprüche 1 und 12 basieren, ist eine Vorrichtung und ein entsprechendes Verfahren zum Transportieren von metallischem Langmaterial, insbesondere Bandmaterial, Drahtmaterial, Rohrmaterial oder Profilmaterial bekannt. Die Vorrichtung umfasst zwei steuerbare Kettenantriebseinheiten mit jeweils einer endlosen Kette, zwischen denen das Langmaterial durchgeführt wird, zwei steuerbare Anpresseinheiten, die jeweils eine Anpresskraft auf die zugehörige Kette in Richtung Langmaterial auszuüben, und eine steuerbare Stelleinheit, die mit den Kettenantriebseinheiten mechanisch verbunden ist und diese in Längsrichtung des Langmaterials bewegen kann. Die Stelleinheit umfasst einen längenveränderlichen Linearantrieb in Form einer hydraulischen Kolben-Zylinder-Einheit. Durch Betätigen der Kolben-Zylinder-Einheit werden die Kettenantriebseinheiten relativ zu einem ortsfesten Bauteil in oder gegen die Vorschubrichtung des Bandmaterials bewegt. Die Kettenantriebseinheiten umfassen jeweils einen Träger, eine Antriebsrolle, eine Umlenkrolle und einen Motor auf, der die jeweilige Kette gleichmäßig antreibt.

Aus der DE 299 09 850 U1 ist eine Vorrichtung zum Ziehen oder Bremsen von Metallbändern zwischen zwei gegenüberliegend angeordneten und von Kettenrädern angetriebenen, endlos umlaufenden Kettensystemen bekannt. Die Kettensysteme spannen das Band mit wagenartigen Rollenblöcken einspannen, die in einem geraden Mitnahmebereich auf Leisten geführt sind.

Der vorliegenden Erfindung liegt die Aufgabe zugrunde, eine Anlage zum Flexiblen Walzen von metallischem Bandmaterial vorzuschlagen, die einfach aufgebaut ist, einen geringen Platzbedarf hat und die gegebenenfalls in eine Prozesskette mit weiteren Bearbeitungsvorrichtungen integriert werden kann. Die Aufgabe besteht weiter darin, ein entsprechendes Verfahren vorzuschlagen, das eine effiziente Herstellung von flexibel gewalztem Bandmaterial beziehungsweise daraus hergestellten Teilen ermöglicht.

Als Lösung wird eine Anlage zum Bearbeiten von metallischem Bandmaterial vorgeschlagen, umfassend: eine Zuführeinheit zum Zuführen von metallischem Bandmaterial; eine Bandantriebsvorrichtung, die zumindest eine steuerbare Zugmittelantriebseinheit mit zumindest einem Motor und einem vom Motor antreibbaren endlosen Zugmittel, sowie eine Anpresseinheit zum Anpressen des Zugmittels gegen das Bandmaterial aufweist, wobei die Antriebsleistung des Motors und die Anpresskraft der Anpresseinheit bei Betrieb variabel regelbar sind, so dass eine von dem Zugmittel unter Reibkontakt auf das Bandmaterial wirkende Antriebskraft variabel einstellbar ist; eine Walzvorrichtung zum Flexiblen Walzen des Bandmaterials, um eine variable Blechdicke über der Länge des Bandmaterials zu erzeugen; eine Messvorrichtung, insbesondere eine Zugmessvorrichtung, die angeordnet beziehungsweise ausgestaltet ist, um eine auf das Bandmaterial wirkende physikalische Größe, insbesondere eine Einlauf-Zugkraft zu erfassen; wobei die Antriebsleistung des Motors der Bandantriebsvorrichtung auf Basis der von der Messvorrichtung ermittelten physikalischen Größe regelbar ist. Die Zugmittelantriebseinheit ist insbesondere in Längsrichtung ortsfest gehalten, beispielsweise an einem Trägerelement beziehungsweise Gehäuse fixiert. Durch Verändern der Antriebsleistung beziehungsweise Antriebsmoments des Motors, welcher das endlose Zugmittel drehend antreibt, ist die vom Zugmittel auf das Bandmaterial wirkende Antriebskraft nach Bedarf variabel einstellbar.

Ein Vorteil dieser Anlage ist, dass diese aufgrund der Zugmittelantriebseinheiten einen einfachen und kompakten Aufbau hat. Die Einlauf-Zugkraft, das heißt die auf das Bandmaterial an der Einlaufseite der Walzvorrichtung wirksame Zugkraft, kann direkt durch die Steuerung der Antriebsleistung des Motors geregelt werden. Es sind keine beziehungsweise nur geringe Verschiebewege der Bandantriebsvorrichtung nötig, was sich insgesamt günstig auf den Platzbedarf der Anlage auswirkt. Auch bei geringem zur Verfügung stehendem Platz kann die Anlage in eine Prozesskette mit weiteren Bearbeitungsvorrichtungen integriert werden. Insbesondere können weitere Verarbeitungsschritte vor- und/oder nachgelagert werden, da der Zug vor der Zugantriebseinheit vor der Walzvorrichtung beziehungsweise nach der Zugantriebseinheit hinter der Walzvorrichtung unabhängig vom Prozesszug im Bereich der Walzvorrichtung ist. Wenn vor der Walzvorrichtung eine Bandspeichereinheit eingesetzt wird, können andere sonst erforderliche Einheiten, wie eine Tänzereinheit oder eine Schlingeneinheit, gegebenenfalls entfallen. Beim Flexiblen Walzen stellt die hydraulische Anstellung der Arbeitswalzen den Hauptprozess dar, welcher über Dickenregelung, Positionsregelung oder Massenfluss-Regelung möglich ist. Dabei entstehen starke Variationen der Prozessgrößen Zugkraft, Geschwindigkeit und Walzkraft. Mit der erfindungsgemäßen ortsfest angeordneten Antriebsketteneinheit mit den auf das Bandmaterial wirkenden Anpresskräften und der variierenden Antriebsleistung des Motors zur Änderung der Drehgeschwindigkeit des Zugmittels können diese Variationen prozesstechnisch in Einklang gebracht werden.

Als Zugmittelantriebseinheit wird im Rahmen der vorliegenden Offenbarung insbesondere eine Antriebseinheit verstanden, die eine Antriebsleistung (Drehzahlen und Drehmomente) mit Hilfe von biegeschlaffen beziehungsweise flexiblen Maschinenelementen überträgt. Ein solches flexibles Maschinenelement kann im Wesentlichen Zugkräfte übertragen und wird insofern auch als Zugmittel bezeichnet. Vorzugsweise werden formschlüssige Zugmittel, wie beispielsweise eine Kette oder ein Zahnriemen, verwendet, welche über den Umfang stets dieselbe Umfangsgeschwindigkeit aufweisen. Eine Antriebseinheit mit einer Kette als Zugmittel kann entsprechend als Kettenantriebseinheit bezeichnet werden; eine Antriebseinheit mit einem Zahnriemen entsprechend als Zahnriemenantriebseinheit.

Nach einer möglichen Ausführungsform kann eine zweite Bandantriebsvorrichtung in Bewegungsrichtung des Bandmaterials hinter der Walzvorrichtung angeordnet sein. Die Verwendung einer zweiten Bandantriebsvorrichtung hat den Vorteil, dass die Bearbeitungs- beziehungsweise Transportrichtung des Bandmaterials auch umgekehrt werden kann. In diesem Fall liegt die zweite Bandantriebsvorrichtung in Bewegungsrichtung des Bandmaterials vor der Walzvorrichtung, und die erste Bandantriebsvorrichtung dahinter. In einer möglichen Konkretisierung kann die zweite Bandantriebsvorrichtung mittels zumindest einer Federeinheit gegen ein ortsfestes Bauteil abgestützt sein. Dabei kann die Antriebsleistung des Motors der zweiten Bandantriebsvorrichtung konstant gehalten werden. Als Federeinheit können beliebige Elemente verwendet werden, die geeignet sind, äußere Kräfte aufzunehmen, zu speichern und wieder abzugeben. Beispielsweise können als Federeinheiten mechanische, hydraulische, elektrische oder pneumatische Federn beziehungsweise Energiespeicher verwendet werden.

Bei Verwendung von zwei Bandantriebsvorrichtungen, einer vor und einer hinter der Walzeinheit, können die Geschwindigkeiten der beiden Vorrichtungen entsprechend der Volumenkonstanz des Bandmaterials eingestellt werden. Alternativ ist auch eine Steuerung mit konstanter Streckung möglich, das heißt, dass die Antriebsgeschwindigkeit der in Transportrichtung des Bandmaterials nachgelagerten Antriebsvorrichtung des Bandmaterials geringfügig schneller ist, als die Antriebsgeschwindigkeit der vorgelagerten Antriebsvorrichtung. Die Differenzgeschwindigkeit zwischen den beiden Antriebsvorrichtungen unter Berücksichtigung der Volumenkonstanz kann beispielsweise bis zu 3 % betragen.

Die beiden Bandantriebsvorrichtungen sind vorzugsweise hinsichtlich Aufbau und Funktionsweise gleich gestaltet. Es versteht sich daher, dass alle im Rahmen der vorliegenden Offenbarung in Bezug auf eine der beiden Bandantriebsvorrichtungen beziehungsweise deren einzelner Komponenten beschriebenen Einzelheiten gleichermaßen auch für die zweite Bandantriebsvorrichtung gelten können, sofern nichts anderes gesagt ist. Insbesondere umfasst die zweite Bandantriebsvorrichtung auch zumindest eine steuerbare Zugmittelantriebseinheit mit einem Motor, ein vom Motor drehend antreibbares endloses Zugmittel sowie einer Anpresseinheit zum Anpressen des Zugmittels gegen das Bandmaterial. Das Zugmittel umfasst insbesondere formschlüssige Maschinenelemente, wie eine Kette oder ein Zahnriemen.

Durch die Steuerung der Motor-Antriebsleistung auf Basis einer für den Walzprozess repräsentativen physikalischen Größe kann die auf das Bandmaterial wirkende Zugkraft nach Bedarf geregelt werden, um den Walzprozess zum Herstellen des gewünschten Dickenprofils im Bandmaterial zu unterstützen. Dabei sind generell verschiedene Regelungskonzepte der Flexiblen Walzvorrichtung möglich, so dass entsprechend auch unterschiedliche physikalische Größen von auf das Bandmaterial einwirkenden Anlagenkomponenten gemessen und zur Steuerung der Motor-Antriebsleistung verwendet werden können. Nach einer ersten Möglichkeit kann die Messvorrichtung als Zugmessvorrichtung gestaltet sein, die zwischen der Bandantriebsvorrichtung und der Walzvorrichtung angeordnet sein kann, um als physikalische Größe die auf das Bandmaterial wirkende Einlauf-Zugkraft zu erfassen. Nach einer alternativen oder ergänzenden Möglichkeit kann eine Kraftmessvorrichtung vorgesehen sein, die ein die Walzkraft der Walzvorrichtung repräsentierendes Signal als physikalische Größe erfassen kann. Nach einer weiteren alternativen oder ergänzenden Möglichkeit kann eine Lagemessvorrichtung vorgesehen sein, die an einer Stelleinheit für eine Walze angeordnet sein kann, um als physikalische Größe die Stellposition einer Stelleinheit für eine Walze zu erfassen.

Nach einer Ausführungsform kann eine zweite Zugmessvorrichtung zwischen der Walzvorrichtung und der zweiten Bandantriebsvorrichtung angeordnet sein, um die auslaufseitig auf das Bandmaterial wirkende Auslauf-Zugkraft zu erfassen. Die Antriebsleistung des Motors der zweiten Bandantriebsvorrichtung kann insbesondere auf Basis der von der zweiten Zugmessvorrichtung ermittelten Auslauf-Zugkraft geregelt werden.

Ferner kann eine Bandspeichervorrichtung zwischen der zweiten Bandantriebsvorrichtung und einer nachgelagerten Bearbeitungsvorrichtung angeordnet sein, in der das Bandmaterial beim Durchlaufen zwischen einem Speichereinlauf und einem Speicherauslauf speicherbar ist.

Bei zumindest einer der Zugmessvorrichtungen, das heißt bei der ersten und/oder der zweiten Zugmessvorrichtung, kann die Anpresskraft der jeweiligen Anpresseinheit auf Basis der von der jeweiligen Zugmessvorrichtung ermittelten Zugkraft geregelt werden. Insbesondere kann die Antriebsleistung des Motors und/oder die Anpresskraft der Anpresseinheit bei Betrieb variabel geregelt werden, so dass eine vom Zugmittel unter Reibkontakt auf das Bandmaterial wirkende Soll-Zugkraft variabel einstellbar ist.

Nach einer möglichen Ausführungsform ist eine Bandspeichervorrichtung vorgesehen, in der das Bandmaterial beim Durchlaufen zwischen einem Speichereinlauf und einem Speicherauslauf speicherbar ist. Bei dieser Ausführung kann gegebenenfalls auf eine Tänzereinheit und/oder eine Schlingeneinheit verzichtet werden. Die Bandspeichervorrichtung kann einen Vertikalspeicher, einen Horizontalspeicher oder einen Schlingenspeicher aufweisen. Ein Vertikalspeicher ist dadurch gekennzeichnet, dass Bandmaterial in vertikale Richtung gespeichert wird, wobei der Platzbedarf in horizontale Richtung entsprechend gering ist. Ein Horizontalspeicher speichert Bandmaterial in horizontaler Richtung, wobei der Platzbedarf in vertikaler Richtung entsprechend gering ist.

Der Motor der Zugmittelantriebseinheit erzeugt eine Drehbewegung zum drehenden Antrieb des Zugmittels. Insofern kann der Motor auch als Drehantrieb oder Rotations-Motor bezeichnet werden. Die Antriebsleistung eines Drehantriebs ergibt sich insbesondere aus dem Produkt von Drehzahl und Drehmoment. Eine Änderung der Motor-Antriebsleistung kann also durch Änderung des Antriebsmoments und/oder der Antriebsdrehzahl erfolgen. Der beziehungsweise die Motoren können als Hydromotor oder Elektromotor ausgestaltet sein, insbesondere als hydraulischer oder elektrischer Direktantrieb. Als elektrischer Direktantrieb kann beispielsweise ein Torque-Motor verwendet werden. Derartige Hydro- oder Elektromotoren ermöglichen hohe Drehmomente bei relativ niedrigen Drehzahlen und sind hochdynamisch regelbar. Vorzugsweise ist die Bandantriebsvorrichtung beziehungsweise die einzelnen Komponenten der Bandantriebsvorrichtung ausgestaltet, um das Bandmaterial mit mindestens 3 m/sec² zu beschleunigen und/oder abzubremsen.

Eine Bandantriebsvorrichtung kann beispielsweise ausgestaltet sein, um Zugkräfte von mindestens 1 N/mm², vorzugsweise mindestens 10 N/mm² und/oder von weniger als 120 N/mm² bezogen auf die Querschnittsfläche des Bandmaterials zu erzeugen. Bei Verwendung eines relativ festen Bandmaterials, wie beispielsweise aus Stahl, kann die Bandantriebsvorrichtung ausgestaltet sein, um Zugkräfte von mindestens 50 N/mm² und/oder von weniger als 120 N/mm² bezogen auf die Querschnittsfläche des Bandmaterials zu erzeugen. Bei Bandmaterial mit geringerer Zugfestigkeit, wie beispielsweise Aluminium, kann die Bandantriebsvorrichtung mit geringerer erzeugbarer Zugkraft ausgelegt werden, beispielsweise bis zu 90 N/mm².

Die Bandantriebsvorrichtung kann eine antreibbare erste Achse aufweisen, die von dem Motor drehend antreibbar ist, um ein Antriebsmoment auf das Zugmittel zu übertragen, und eine zweite Achse, die von dem Zugmittel drehend angetrieben wird. Dabei können ein oder zwei Motoren zum Antreiben der ersten Achse vorgesehen sein. Bei Verwendung von zwei Motoren können diese abhängig oder unabhängig voneinander steuerbar sein, wobei die beiden Motoren synchron zueinander angetrieben werden können, um gemeinsam die erste Achse anzutreiben.

Nach einer Ausführungsform kann die Anlage zwei steuerbare Zugmittelantriebseinheiten aufweisen, zwischen denen das Bandmaterial unter Reibkontakt durchführbar ist, so dass das Bandmaterial bei Betrieb der Zugmittelantriebseinheiten in Bewegungsrichtung der mit dem Bandmaterial in Kontakt befindlichen Zugmittelabschnitte bewegt wird. Die beiden Zugantriebseinheiten können hinsichtlich Aufbau und Funktionsweise gleich gestaltet sein. Bei Verwendung von zwei Motoren je Antriebseinheit ergibt sich für die Bandantriebsvorrichtung insgesamt eine Anzahl von vier Motoren. Die beiden Zugmittelantriebseinheiten können jeweils eine zugehörige Anpresseinheit aufweisen, welche jeweils eine Anpresskraft auf das jeweilige Zugmittel in Richtung zum Bandmaterial ausübt. Alternativ kann auch eine einzige Anpresseinheit vorgesehen sein, welche beide Zugmittelantriebseinheiten aufeinander zu beaufschlagen, oder voneinander weg bewegen kann. Eine Anpresseinheit kann beispielsweise einen oder mehrere Linearantriebe, insbesondere eine Kolben-Zylinder-Einheit aufweisen, welche eine Kraft quer zur Bandrichtung erzeugen kann.

Nach einer möglichen Konkretisierung kann eine Zugmittelantriebseinheit eine Vielzahl von miteinander verbundenen Zugmittelgliedern umfassen, die ein endloses Zugmittel bilden. Ferner können die beiden Zugmittelantriebseinheiten jeweils einen Träger, ein Antriebsrad und ein Umlenkrad beziehungsweise Umlenkrolle aufweisen, um welche das endlose Zugmittel umlaufend angeordnet ist. Das Antriebsrad und das Umlenkrad sind mit Abstand zu einander an dem ersten Träger drehbar gelagert. Das Antriebsrad, welches vom Motor drehend antreibbar ist, ist mit dem Zugmittel vorzugsweise formschlüssig in Eingriff, um Drehmoment von dem Motor auf das Zugmittel zu übertragen. Das Zugmittel kann eine Mehrzahl von umfangsverteilten Reibkörpern aufweisen. Die Reibkörper sind insbesondere so gestaltet, dass sie bei umlaufender Bewegung des Zugmittels mit dem Bandmaterial in Reibkontakt kommen und das so zwischen den beiden gegenüberliegenden Zugmittelanordnungen eingespannte Bandmaterial in Vorschubrichtung bewegen. Ein oder mehrere Reibkörper können jeweils an einem der Zugmittelglieder angeordnet sein. Es ist insbesondere vorgesehen, dass die Reibkörper jeweils einen Reibbelag aufweisen, der so auf das Material des Bandmaterials abgestimmt ist, dass zwischen dem Reibbelag und dem Bandmaterial Haftreibung erzeugt wird. Durch eine Abstimmung der Kräfte und Werkstoffe der an der Bewegung beteiligten Bauteile derart, dass im Wesentlichen nur Haftreibung am Bandmaterial entsteht, wird der Verschleiß gering gehalten und die Oberfläche des Bandmaterials geschont.

Es können ein oder mehrere weitere Bearbeitungsvorrichtungen vorgesehen sein. Beispielsweise kann eine Bearbeitungsvorrichtung zwischen der Zuführeinheit und der Bandantriebsvorrichtung angeordnet sein, insbesondere eine Bandreinigungseinheit.

Nach einer bevorzugten Ausgestaltung ist eine Steuereinheit zum Steuern der Vorschubgeschwindigkeit und/oder der Zugkraft des Bandmaterials vorgesehen. Hierfür kann die Steuereinheit ein oder mehrere Komponenten von ein oder mehreren Bandantriebsvorrichtungen steuern. Insbesondere kann die Steuereinheit zumindest den Antriebsmotor sowie die Anpresseinheit steuern und ist für diese Zwecke mit den genannten Einheiten steuerungstechnisch verbunden ist. Dabei ist insbesondere vorgesehen, dass jede einzelne Steuerungsgröße von der Steuereinheit individuell eingestellt werden kann. Ferner sind die einzelnen Steuerungsgrößen vorzugsweise stufenlos zwischen einem Maximalwert und einem Minimalwert einstellbar.

Die Aufgabe wird weiter gelöst durch ein Verfahren zum Bearbeiten von metallischem Bandmaterial, umfassend die Schritte: Antreiben des Bandmaterials mittels einer Bandantriebsvorrichtung, wobei das Bandmaterial von einer Zuführeinheit abgewickelt und einer nachgelagerten Vorrichtung zum Flexiblen Walzen zugeführt wird, wobei die Bandantriebsvorrichtung zumindest eine steuerbare Zugmittelantriebseinheit mit einem Motor, einem vom Motor antreibbaren endlosen Zugmittel sowie einer Anpresseinheit zum Anpressen des Zugmittels gegen das Bandmaterial aufweist; Sensieren einer auf das Bandmaterial wirkenden Einlauf-Zugkraft mittels einer Zugmessvorrichtung, die zwischen der Bandantriebsvorrichtung und der Vorrichtung zum Flexiblen Walzen angeordnet ist; Regeln der Leistung des Motors der Bandantriebsvorrichtung in Abhängigkeit der von der Zugmessvorrichtung ermittelten Einlauf-Zugkraft.

Das Verfahren bietet analog dieselben Vorteile, die oben bereits im Zusammenhang mit der Anlage beschrieben worden sind und auf die hier abkürzend verwiesen wird. Das Verfahren ermöglicht es, Geschwindigkeits- beziehungsweise Wegunterschiede zwischen unterschiedlichen Anlagenteilen, beispielsweise zwischen einem vor und einem hinter der Walzeinheit angeordneten Anlagenteil, auszugleichen, beziehungsweise die auf das Bandmaterial wirkende Zugkraft im Wesentlichen konstant zu halten.

Nach einer bevorzugten Verfahrensführung wird die Anpresskraft der Anpresseinheit in Abhängigkeit der von der Zugmessvorrichtung ermittelten Einlauf-Zugkraft geregelt. Dabei können die Antriebsleistung des Motors und die Anpresskraft der Anpresseinheit insbesondere so geregelt werden, dass die von der Bandantriebsvorrichtung auf das Bandmaterial einwirkende Antriebskraft dynamisch zwischen 1 und 120 N/mm² bezogen auf den Querschnitt des Bandmaterials gesteuert wird.

Nach einer möglichen Verfahrensführung kann das Bandmaterial mittels einer zweiten Bandantriebsvorrichtung angetrieben werden, die in Bewegungsrichtung des Bandmaterials hinter der Walzvorrichtung angeordnet ist. Dabei kann die zweite Bandantriebsvorrichtung zumindest eine steuerbare Zugmittelantriebseinheit mit einem Motor, einem vom Motor antreibbaren endlosen Zugmittel sowie einer Anpresseinheit zum Anpressen des Zugmittels gegen das Bandmaterial aufweisen. Entsprechend kann die auf das Bandmaterial wirkende Auslauf-Zugkraft mittels einer zweiten Zugmessvorrichtung ermittelt werden, die zwischen der Walzvorrichtung und der zweiten Bandantriebsvorrichtung angeordnet ist. Die Antriebsleistung des Motors der zweiten Bandantriebsvorrichtung kann auf einen konstanten Wert eingestellt werden. Alternativ oder ergänzend kann die Anpresskraft der Anpresseinheit der zweiten Bandantriebsvorrichtung in Abhängigkeit der von der zweiten Zugmessvorrichtung ermittelten Auslauf-Zugkraft geregelt werden.

Insgesamt kann die Anlage mit dem Verfahren so gesteuert werden, dass die Geschwindigkeit und/oder Kraft des Bandmaterials an die Erfordernisse der vor und/oder nachgelagerten Prozesse in geeigneter Weise angepasst ist. Beispielsweise kann die zumindest eine Bandantriebsvorrichtung so gesteuert werden, dass auf einer Seite, das heißt der Ein- oder Auslaufseite, die auf das Bandmaterial wirkende Längskraft null beträgt, und auf der anderen Seite die für den jeweiligen Prozess erforderliche Sollzugkraft anliegt. Die Einstellung einer Zugkraft null hat den Vorteil, dass keine weitere Vorrichtung zum Aufbringen eines Grundzugs nötig ist. Es versteht sich, dass sich auch andere zwischen null und der Sollkraft liegende Zugkräfte einstellen lassen.

Eine bevorzugte Ausführungsform wird nachstehend anhand der Zeichnungsfiguren erläutert. Hierin zeigt
- Figur 1: eine erfindungsgemäße Anlage zum Bearbeiten von metallischem Bandmaterial in einer Ausführungsform;
- Figur 2: eine erfindungsgemäße Anlage zum Bearbeiten von metallischem Bandmaterial in einer weiteren Ausführungsform;
- Figur 3: eine erfindungsgemäße Anlage zum Bearbeiten von metallischem Bandmaterial in einer weiteren Ausführungsform;
- Figur 4: eine nicht erfindungsgemäße Anlage zum Bearbeiten von metallischem Bandmaterial in einer Ausführungsform;
- Figur 5: schematisch eine Bandantriebsvorrichtung für eine Anlage gemäß Figur 1, 2 und/oder 3 in einer abgewandelten Ausführungsform A) in dreidimensionaler Darstellung; B) in Seitenansicht;
- Figur 6: eine Speichereinheit für eine erfindungsgemäße Anlage in einer ersten Ausführungsform; und
- Figur 7: eine Speichereinheit für eine erfindungsgemäße Anlage in einer weiteren Ausführungsform.

Die Figur 1 zeigt eine erfindungsgemäße Anlage 2 zum Bearbeiten von metallischem Bandmaterial. Die Anlage 2 weist eine Zuführeinheit 3 zum Zuführen von metallischem Bandmaterial 4, eine Bandantriebsvorrichtung 5, eine Walzvorrichtung 6 zum Flexiblen Walzen des Bandmaterials 4 und eine Zugmessvorrichtung 7 auf. Optional können eine Bandbearbeitungseinheit 8 und/oder eine Bandspeichereinheit 9 zwischen der Zuführeinheit 3 und der Walzvorrichtung 6 vorgesehen sein.

Die Zuführeinheit 3 kann jede beliebige Einheit sein, welche das Bandmaterial 4 für die weiteren Prozessschritte zur Verfügung stellt beziehungsweise zuführt. Beispielsweise kann eine Haspel, insbesondere eine Leichtbauhaspel verwendet werden, welche so ausgelegt sein kann, im Wesentlichen den Coil zu tragen und einen für die Folgeprozesse erforderlichen Wickelzug aufzubringen, der insbesondere kleiner als 10 N/mm² sein kann, nicht jedoch darüber hinaus gehende Wickelzüge aufbringen muss.

Eine optional nachgelagerte Bandbearbeitungseinheit 8 kann nach technischem Bedarf in die Anlage integriert werden. Beispielsweise kann eine Reinigungseinheit und/oder eine Schweißeinheit zum Längs- oder Querschweißen von zwei zugeführten Coils als zusätzliche Bandbearbeitungseinheit vorgesehen sein.

Ferner kann optional eine Bandspeichereinheit 9 zwischen der Zuführeinheit 3 und der Walzeinheit 6 vorgesehen sein, die ausgestaltet ist, um Abschnitte des Bandmaterials 4 beim Durchlaufen zwischen einem Speichereinlauf und einem Speicherauslauf temporär zu speichern und so Geschwindigkeitsschwankungen beim Transport des Bandmaterials 4 auszugleichen. Die Bandspeichereinheit 9 ist vorliegend als Vertikalspeicher gestaltet, wobei andere Ausführungsformen ebenso möglich sind.

Die Bandantriebsvorrichtung 5 umfasst vorliegend mehrere funktionale Einheiten, die insbesondere jeweils paarweise zusammenwirken, nämlich eine erste und zweite Zugmittelantriebseinheit 10, 10', sowie eine erste und zweite Anpresseinheit 11, 11'. Die beiden Anpresseinheiten 11, 11' können ausgestaltet sein, um jeweils auf eine zugehörige oder gemeinschaftlich auf beide Zugmittelantriebseinheiten 10, 10' einzuwirken. Es ist ferner eine Steuerungseinheit 12 zur Steuerung von den Transport beeinflussenden Prozessparametern, insbesondere der Vorschubgeschwindigkeit v3 und/oder der Zugkraft F3, F4 des Bandmaterials 4 vorgesehen. Es versteht sich, dass auch nur eine Zugmittelantriebseinheit beziehungsweise Anpresseinheit vorgesehen sein kann.

Die Zugmittelantriebseinheiten 10, 10' weisen jeweils einen Motor 13, 13' und ein vom Motor antreibbares endloses Zugmittel 14, 14' auf. Der Motor 13, 13' kann antriebsmäßig mit einem Antriebsrad 15, 15' verbunden sein, welche eine Antriebsleistung des Motors auf das Zugmittel 14, 14' überträgt. Das Zugmittel kann als Kette oder als Zahnriemen gestaltet sein. Die Zugmittelantriebseinheit 10, 10' kann am entgegengesetzten Ende zum Antriebsrad 15, 15' ein Umlenkrad 16, 16' aufweisen. Mittels der jeweiligen Anpresseinheit 11, 11' wird die jeweilige Zugmittelantriebseinheit 10, 10' beziehungsweise das zugehörige Zugmittel 14, 14' gegen das Bandmaterial 4 beaufschlagt. Bei Verwendung einer gemeinschaftlich auf das Bandmaterial wirkenden Anspresseinheit können die beiden Zugmittelantriebseinheit 10, 10' gegeneinander in Querrichtung des Bandmaterials 4 bewegt werden. Die Antriebsleistung des Motors 13, 13' und/oder die Anpresskraft der Anpresseinheit 11, 11' ist bei Betrieb variabel regelbar, so dass eine von dem Zugmittel 14, 14' unter Reibkontakt auf das Bandmaterial 4 wirkende Antriebskraft variabel einstellbar ist. Die Antriebsleistung des Motors 13, 13' wird insbesondere auf Basis der ermittelten Zugkraft F4 am Einlauf der Walzeinheit 6 verwendet, wobei es sich versteht, dass weitere Eingangsgrößen, wie die Bandgeschwindigkeit und/oder die Walzspaltanstellung verwendet werden können.

Die Zugmittelantriebseinheiten 10, 10' sind in Längsrichtung des Bandmaterials 4 ortsfest gehalten. Es ist ein Träger 17 vorgesehen, an dem ein Antriebsrad 15, 15' und ein Umlenkrad 16, 16' der Zugmittelantriebseinheit mit Abstand zu einander um Drehachsen A15, A16 jeweils drehbar gelagert sind. Alternativ können auch die Zugmittelantriebseinheiten 10, 10' jeweils als Gesamtheit an dem Träger 17 in Längsrichtung ortsfest und in Querrichtung höhenverstellbar angeordnet sein. Der Träger 17 kann beispielsweise ein Gerüst sein. Der Träger 17 kann ortsfest an einem Gebäudeteil aufgestellt beziehungsweise fixiert sein, insbesondere mittels entsprechender Auflager 33, 33'. Die Antriebsräder 15, 15' sind vom zugehörigen Motor 13, 13' drehend antreibbar ist und übertragen vom Motor eingeleitetes Drehmoment auf das jeweilige Zugmittel 14, 14'. Hierfür können an der Antriebsrolle 15, 15' geeignete Formeingriffsmittel vorgesehen sein, welche in gegengleiche Formeingriffsmittel des Zugmittels 14, 14' formschlüssig eingreifen. Die Anpresseinheiten 11, 11' können ebenfalls an dem Träger 17 montiert beziehungsweise gegen diesen abgestützt sein. Vorliegend ist ein Träger 17 für beide Zugmittelantriebseinheiten 10, 10' und Anpresseinheiten 11, 11' vorgesehen, wobei auch eine Ausführung mit separaten Trägern für die oberen und unteren Einheiten möglich ist.

Der beziehungsweise die Motoren 13, 13' können beispielsweise als Hydromotor oder Elektromotor ausgestaltet sein, insbesondere als Torque-Motor. Die Motoren 13, 13' sind vorzugsweise zur Erzeugung von hohen Drehmomenten ausgelegt und hochdynamisch regelbar. Insbesondere sind die Motoren 13, 13', aber auch die im Leistungspfad nachgelagerten Antriebskomponenten so ausgelegt beziehungsweise gestaltet, dass das Bandmaterial 4 mit mindestens 3 m/sec² beschleunigt oder abgebremst werden kann. Für einen gleichmäßigen Vorschub beziehungsweise eine gleichmäßige Krafteinleitung an der oberen und unteren Seite des Bandmaterials 4 werden der erste Motor 13 zum Antreiben des ersten Zugmittels 14 und der zweite Motor 13' zum Antreiben des zweiten Zugmittels 14' insbesondere synchron betrieben, so dass die beiden Zugmittel 14, 14' mit gleicher Umlaufgeschwindigkeit v14, v14` bewegt werden.

Die Bandantriebsvorrichtung 5 beziehungsweise deren Komponenten sind insbesondere so ausgestaltet, dass Zugkräfte von mindestens 1 N/mm², vorzugsweise mindestens 10 N/mm² und/oder von weniger als 120 N/mm² bezogen auf die Querschnittsfläche des Bandmaterials 4 erzeugt beziehungsweise auf das Bandmaterial übertragen werden können. Dabei können ein oder zwei Motoren 13, 13' zum Antreiben des ersten Antriebsrads beziehungsweise der ersten Achse vorgesehen sein. Bei Verwendung von zwei Motoren können diese unabhängig voneinander steuerbar sein, so dass einer der beiden Motoren permanent angetrieben und der andere bei Bedarf zugeschaltet werden kann.

Die Zugmittel 14, 14' weisen jeweils eine Vielzahl von miteinander verbundenen Zugmittelgliedern auf. Jedes Zugmittelglied kann ein oder mehrere Reibkörper 18, 18' aufweisen, die ausgestaltet sind, um bei umlaufender Bewegung der Zugmittel 14, 14' mit dem Bandmaterial 4 in Reibkontakt kommen und das so zwischen den beiden gegenüberliegenden Zugmittelanordnungen eingespannte Bandmaterial 4 in Vorschubrichtung R bewegen. Die Reibkörper 18, 18' sind so gestaltet beziehungsweise auf das Material des Bandmaterials abgestimmt, dass zwischen dem Reibkörper und dem Bandmaterial 4 Haftreibung erzeugt wird. Zum Transportieren eines Bandmaterials 4 aus einem metallischen Werkstoff, insbesondere aus Stahl, kann der Reibbelag insbesondere metallische Bestandteile wie Kupfer, Messing, Eisen, Grauguss, jeweils als Pulver oder Fasern, Mineralfasern und/oder Sulfide von Eisen, Kupfer, Antimon, Zink, Zinn, Molybdän und/oder Bestandteile aus Kunststoff enthalten, die in ein Trägermaterial, insbesondere aus Gummi, eingebettet sein können.

Die mit dem Bandmaterial 4 jeweils in Reibkontakt befindlichen Zugmittelabschnitte 19, 19' werden jeweils von einer zugehörigen Anpresseinheit 11, 11' mit einer Anpresskraft F11, F11' in Richtung zum Bandmaterial 4, das heißt in Normalrichtung des Bandmaterials, beaufschlagt. Es ist erkennbar, dass die beiden Anpresseinheiten 11, 11' derart angeordnet sind, dass die Anpresskräfte F11, F11' aufeinander zu gerichtet sind. Die Stärke der Anpresskraft kann variabel eingestellt werden, so dass auch die Reibungskräfte zwischen den Reibkörpern 18, 18' und dem Bandmaterial 4, welche von der Normalkraft abhängen, entsprechend verändert werden können.

Die Anpresseinheiten 11, 11' können jeweils mehrere Rollenkörper 20, 20' aufweisen, die an einer Trägerplatte 18, 18' drehbar gelagert sind. Die Rollenkörper 20, 20' wirken auf eine dem Bandmaterial 4 abgewandte Seite der Zugmittelglieder ein und beaufschlagen diese in Richtung zum Bandmaterial 4. Die Anpresskräfte F11, F11' werden durch einen Stellantrieb (nicht dargestellt), beispielsweise durch eine hydraulische Maschine, erzeugt. Der Stellantrieb ist mit der elektronischen Steuerungseinheit steuerungstechnisch verbunden, mit der der Transportprozess gesteuert wird. Dabei ist insbesondere vorgesehen, dass die Größe der Anpresskräfte F11, F11' mittels der Steuerungseinheit zwischen einem Maximalwert und einem Minimalwert nach Bedarf variabel einstellbar ist. Die beiden Anpresseinheiten 11, 11' können mittels einem oder mehreren Stellantrieben, welche jeweils an beiden Anpresseinheiten abgestützt sind, direkt gegeneinander beaufschlagt werden. Alternativ kann auch je Anpresseinheit ein separater Stellantrieb vorgesehen sein, der an einem ortsfesten Bauteil abgestützt ist.

Hinter der Bandantriebsvorrichtung 5 ist die Zugmessvorrichtung 7 vorgesehen, die ausgestaltet ist, um die auf das Bandmaterial 4 zwischen der Bandantriebsvorrichtung 5 und der Walzvorrichtung 6 einwirkenden Zugkräfte F4 zu messen. Die Zugmessvorrichtung 7 kann auch an anderer geeigneter Stelle angeordnet sein, beispielsweise in der Bandantriebsvorrichtung 5. Die hier ermittelten Zugkräfte F4 dienen als eine Eingangsgröße zur Regelung der Antriebsleistung der Motoren 13, 13' der Bandantriebsvorrichtung 5, wobei es sich versteht, dass andere Eingangsgrößen hinzutreten können.

In Bearbeitungsrichtung hinter der Zugmessvorrichtung 7 ist die Walzeinheit 6 zum Flexiblen Walzen vorgesehen. Beim Flexiblen Walzen wird das Bandmaterial 4, das vor dem Flexiblen Walzen eine weitestgehend konstante Blechdicke über der Länge aufweist, mittels Walzen 21, 21' derart gewalzt, das es längs der Walzrichtung eine variable Blechdicke über der Länge erhält. Die Arbeitswalzen 21, 21' werden mittels Stützwalzen 22, 22' abgestützt. Dabei wird von der Walzvorrichtung 6 eine Walzkraft F6 auf das Bandmaterial 4 ausgeübt, wobei die Arbeitswalzen 21, 21' von den Stützwalzen mit einer Stützkraft abgestützt werden, die der Walzkraft entsprechen kann. Während des Walzens wird der Prozess überwacht und gesteuert, wobei die von einer Banddickenmessung 23 ermittelten Daten als ein Eingangssignal zur Steuerung der Walzen 21, 21' verwendet werden können. Nach dem Flexiblen Walzen hat das Bandmaterial 4 in Walzrichtung unterschiedliche Dicken. Dabei kann das Bandmaterial, ausgehend vom Substrat mit gleichmäßiger Dicke über der Länge, mit Abwalzgraden von 3% bis über 40%, insbesondere in Teilabschnitten auch über 50%, ausgewalzt werden. Die Ausgangsdicke des Substrats kann beispielsweise zwischen 0,7 mm und 4,0 mm liegen, ohne hierauf eingeschränkt zu sein. Das flexibel gewalzte Material hat entsprechend dickenreduzierte dickere und dünnere Bandabschnitte, die nach einem vorgegebenen Solldickenprofil hergestellt werden.

Ein Vorteil der Anlage 2 ist, dass mittels der Bandantriebsvorrichtung 5 mit Zugmittelantriebseinheiten 10, 10' und geregelter Antriebsleistung M1, M2 der Motoren 13, 13' beziehungsweise variables Antriebsmoment, eine sehr kompakte Anordnung zur Erzeugung der für das Flexible Walzen benötigten variablen Gegenzugkraft bereitgestellt wird. Hierdurch ergibt sich insgesamt eine relativ kurze Baugröße der Anlage, unabhängig von möglicherweise nachgelagerten Prozessen. Des Weiteren ermöglicht die Bandantriebsvorrichtung 5 durch die direkte Regelung der Antriebsleistung über schnelles Beschleunigen beziehungsweise Verzögern die Einstellung einer konstanten Walz-Zugkraft F4 an der Einlaufseite der Walzeinheit 4. Dies ist beim Flexiblen Walzen insofern wichtig, da sich aufgrund der Dickenänderung des Bandmaterials prozesstechnisch ein zyklischer Bandstau ergibt. Ohne weitere Gegenmaßnahmen würde ein solcher Bandstau an der Einlaufseite der Flexiblen Walzvorrichtung 6 zu einer Reduktion der Bandzüge führen. Durch laufende Messung der Zugkräfte F4 und entsprechende Regelung der Antriebsleistung der Motoren 13, 13', das heißt bedarfsgemäßes Beschleunigen oder Bremsen, wird die auf das Bandmaterial 4 wirkende Zugkraft jedoch konstant gehalten.

Mit der Anlage 2 kann das erfindungsgemäße Verfahren zum Bearbeiten von metallischem Bandmaterial durchgeführt werden mit den Schritten: Antreiben des Bandmaterials mittels der Bandantriebsvorrichtung 5, wobei das Bandmaterial 4 von der Zuführeinheit 3 abgewickelt und der nachgelagerten Walzvorrichtung 6 zum Flexiblen Walzen zugeführt wird; Sensieren einer physikalischen Größe F4, F6 einer auf das Bandmaterial 4 wirkenden Anlagenkomponente mittels einer geeigneten Messvorrichtung 7; und Regeln der Antriebsleistung des beziehungsweise der Motoren 13, 13' der Bandantriebsvorrichtung 5 in Abhängigkeit von der ermittelten physikalischen Größe F4, F6.

Die Figur 2 zeigt eine erfindungsgemäße Anlage 2 in einer weiteren Ausführungsform. Einzelne Einheiten der Ausführungsform nach Figur 2 entsprechen denen aus Figur 1, so dass hinsichtlich der Gemeinsamkeiten auf die obige Beschreibung Bezug genommen wird. Dabei sind gleiche beziehungsweise einander entsprechende Einzelheiten mit gleichen Bezugszeichen versehen wie in Figur 1.

Eine Besonderheit der vorliegenden Ausführungsform nach Figur 2 ist, dass eine Bandantriebsvorrichtung 5 mit Zugmittelantriebseinheiten 10, 10' in Bearbeitungsrichtung des Bandmaterials 4 hinter der Flexiblen Walzvorrichtung 6 verwendet wird. Die Bandantriebsvorrichtung 5 entspricht hinsichtlich Aufbau und Funktionsweise derjenigen aus Figur 1, so dass abkürzend auf obige Beschreibung Bezug genommen wird.

Hinter der Flexiblen Walzvorrichtung 6, das heißt zwischen der Walzvorrichtung und der Bandantriebsvorrichtung 5', kann eine Zugmessvorrichtung 7' angeordnet sein, um die auslaufseitig auf das Bandmaterial 4 wirkende Auslauf-Zugkraft F7 zu erfassen. Die Antriebsleistung beziehungsweise das Antriebsmoment M3, M4 der Motoren 13, 13' der nachgelagerten Bandantriebsvorrichtung 5' kann insbesondere auf Basis der von der Zugmessvorrichtung 7' ermittelten Auslauf-Zugkraft F7 geregelt werden.

Die Bandantriebsvorrichtung 5' ist wie bei der obigen Ausführungsform ortsfest an einem stehenden Bauteil fixiert, beispielsweise an einem Gebäudeteil, was durch die Lager 33, 33' schematisch dargestellt ist.

Hinter der Bandantriebsvorrichtung 5' kann optional eine Bandspeichereinheit 9' vorgesehen sein, in der das Bandmaterial 4 beim Durchlaufen zwischengespeichert werden kann.

Hinter der Bandspeichereinheit 9' kann eine weitere Bearbeitungseinheit 26 vorgesehen sein, beispielsweise eine Aufhaspel, ein Umformwerkzeug, insbesondere zur Herstellung von Rohren, und/oder eine Schneidvorrichtung zum Vereinzeln des Bandmaterials beziehungsweise eines hieraus hergestellten Rohres.

Bei den Ausführungsformen gemäß Figur 1 und/oder gemäß Figur 2 ist insbesondere vorgesehen, dass als Stellgröße das Drehmoment der Zugmittelantriebseinheit 10 dynamisch verändert wird, um den einlaufseitigen beziehungsweise auslaufseitigen erforderlichen konstanten Walzzug F4, F7 als Regelgröße zwischen beispielsweise 50 und 90 N/mm² über schnellste Beschleunigung beziehungsweise Abbremsung mit beispielsweise 3 bis 4 m/sec² konstant zu halten. Dabei ergeben sich dann die weiteren Prozessgrößen Geschwindigkeit v3 und Walzkraft F6. Eine dynamische Veränderung der Stellgröße ist beim Flexiblen Walzen insofern wichtig, da sich prozesstechnisch ein zyklischer Bandstau vor der Walze 6 ergibt, der die Bandzugkräfte einbrechen lässt. Die erforderliche Beschleunigung beziehungsweise Abbremsung wird über eine direkte Zugmessung der Zugkraft F4 beziehungsweise F7 ermittelt und aufgegeben. Je nach Kraftbedarf werden zwei Achsen der Zugmittelantriebseinheit 10, 10' mit jeweils einem oder mehreren Motoren angetrieben.

Alternativ zu den gemäß den Figuren 1 und 2 beschriebenen Prozessen, bei denen die Bandzugkraft als Regelgröße möglichst konstant gehalten wird, kann nach einer alternativen Ausführungsform die Regelgröße auch eine möglichst konstante Walzkraft F6 sein. Auch hier wird als Stellgröße die Antriebsleistung M1, M2 beziehungsweise das Drehmoment der Motoren 15, 15' dynamisch verändert, um über eine Zugerhöhung (F4, F7) eine Walzkraftsenkung (F6), beziehungsweise über Zugsenkung eine Walzkrafterhöhung zu erzielen. Die Geschwindigkeit v3 des Bandmaterials 3 und die Zugkraft F4 beziehungsweise F7 ergeben sich entsprechend. Dabei wird die Walzkraft F6 kontinuierlich mittels einer Walzkraftmesseinheit 35 ermittelt. Nach einer weiteren alternativen oder ergänzenden Ausführung kann eine Positionsmessvorrichtung 36 vorgesehen sein, die an einer Stelleinheit für eine Walze 20, 20'; 21, 21' angeordnet sein kann, um als physikalische Größe die Stellposition s einer Stelleinheit für eine oder mehrere Walzen zu erfassen.

Eine weitere Ausführungsform ist in Figur 3 schematisch gezeigt. Die Anordnung gemäß Figur 3 entspricht weitestgehend einer Kombination derjenigen gemäß Figur 1 und Figur 2, so dass hinsichtlich der Gemeinsamkeiten auf die obige Beschreibung Bezug genommen wird. Dabei sind gleiche beziehungsweise einander entsprechende Einzelheiten mit gleichen Bezugszeichen versehen wie in Figur 1 und Figur 2.

Die vorliegende Ausführungsform ist dadurch gekennzeichnet, dass eine erste Bandantriebsvorrichtung 5 vor der Flexiblen Walzvorrichtung 6 und eine zweite Bandantriebsvorrichtung 5' hinter der Walzvorrichtung 6 angeordnet ist. Im Einzelnen umfasst die Anlage 2 zum Bearbeiten von metallischem Bandmaterial gemäß Figur 3 in Bearbeitungsrichtung des Bandmaterials 4 insbesondere folgende Einheiten: eine Zuführeinheit 3, einen ersten Bandtreiber 27, eine erste Bandspeichereinheit 9, eine erste Rolleneinheit 28, eine erste Bandantriebsvorrichtung 5, eine erste Zugmessvorrichtung 7, eine erste Messeinheit 23 zur Messung der Banddicke und/oder Bandgeschwindigkeit, eine erste Abquetscheinheit 29, eine Walzvorrichtung 6 zum Flexiblen Walzen, eine zweite Abquetscheinheit 29', eine zweite Messeinheit 29 zur Messung der Banddicke und/oder Bandgeschwindigkeit, eine zweite Zugmessvorrichtung 7', eine zweite Bandantriebsvorrichtung 5, eine zweite Rolleneinheit 28, eine zweite Bandspeichereinheit 9, einen zweiten Bandtreiber 27 und/oder eine dritte Messeinheit 23" zur Messung der Banddicke und/oder Bandgeschwindigkeit. Die Abquetscheinheiten 29, 29' dienen zum Abquetschen von Schmierflüssigkeit, die beim Walzen verwendet wird.

Die erste Bandantriebsvorrichtung 5 kann wie in Figur 1 ausgeführt sein, auf deren Beschreibung insofern Bezug genommen wird. Die zweite Bandantriebsvorrichtung 5' kann wie in Figur 2 ausgeführt sein, auf deren Beschreibung insofern Bezug genommen wird. Die Anlage gemäß Figur 3 hat durch die Verwendung der Bandantriebsvorrichtungen 5, 5' mit Zugmittelantrieben 10, 10' und Antriebsregelung über die rotatorischen Motoren 13, 13' eine besonders kurze Anlagenlänge, die insbesondere weniger als 25 Meter betragen kann. Hinter der dritten Messeinheit 23" kann eine weitere Bearbeitungseinheit folgen, beispielsweise eine Schneid- oder Schweißeinheit.

Die Figur 4 zeigt eine Anlage 2 in einer alternativen oder ergänzenden Ausführungsform. Einzelne Einheiten der Ausführungsform nach Figur 4 entsprechen denen aus Figur 1, so dass hinsichtlich der Gemeinsamkeiten auf die obige Beschreibung Bezug genommen wird. Dabei sind gleiche beziehungsweise einander entsprechende Einzelheiten mit gleichen Bezugszeichen versehen wie in Figur 1.

Eine Besonderheit der vorliegenden Ausführungsform nach Figur 4 ist die Verwendung einer Bandantriebsvorrichtung 5 mit Zugmittelantriebseinheiten 10, 10' in Bearbeitungsrichtung des Bandmaterials 4 hinter der Flexiblen Walzvorrichtung 6. Die Bandantriebsvorrichtung 5 entspricht hinsichtlich Aufbau und Funktionsweise derjenigen aus Figur 1, so dass abkürzend auf obige Beschreibung Bezug genommen wird.

Hinter der Flexiblen Walzvorrichtung 6, das heißt zwischen der Walzvorrichtung und der Bandantriebsvorrichtung 5', kann eine Zugmessvorrichtung 7' angeordnet sein, um die auslaufseitig auf das Bandmaterial 4 wirkende Auslauf-Zugkraft F7 zu erfassen. Die Antriebsleistung M3, M4 der Motoren 13, 13' der nachgelagerten Bandantriebsvorrichtung 5' kann insbesondere auf Basis der von der Zugmessvorrichtung 7' ermittelten Auslauf-Zugkraft F7 geregelt werden.

Die Bandantriebsvorrichtung 5' ist bei der vorliegenden Ausführungsform entlang des Bandmaterials 4 in begrenztem Umfang bewegbar. Hierfür ist die Bandantriebsvorrichtung 5' über Federanordnungen 24, 24' gegenüber einem ortsfesten Bauteil 25, 25' abgestützt. Die Federanordnungen 24, 24' ermöglichen eine elastische Beweglichkeit der Bandantriebsvorrichtung 5' in beziehungsweise entgegen der Bandrichtung R, was schematisch durch die Pfeile P, P' dargestellt ist. Vorliegend ist je Zugmittelantriebseinheit 10, 10' eine separate Federanordnung 24, 24' vorgesehen, die mit einem Ende an einem Träger 17, 17' der Antriebseinheit 10, 10' und mit dem anderen Ende an dem ortsfesten Bauteil abgestützt sind. Alternativ hierzu kann auch nur ein Federsystem vorgesehen sein, welches beispielsweise an einem Träger der Bandantriebsvorrichtung 5' abgestützt sein kann.

Bei der Anordnung gemäß Figur 4 kann die Pufferung des sich durch das Flexible Walzen prozessbedingt ergebenden Bandstaus an der Auslaufseite des Walzspaltes, das heißt hinter der Walzeinheit 6, über die Elastizität der Zugmittelantriebsanordnung in Verbindung mit der Federanordnung 24, 24' realisiert werden. Da der Bandstau beziehungsweise die Schwankungen der Bandzugkräfte F7, F8 an der Auslaufseite der Walzvorrichtung wesentlich geringer ausfallen, als davor, kann auf eine dynamische Regelung der Antriebsleistung der Motoren 13, 13' verzichtet werden. Vielmehr können die Motoren hier mit konstanter Antriebsleistung beziehungsweise konstantem Antriebsmoment M3, M4 betrieben werden.

Hinter der Bandantriebsvorrichtung 5' mit gefederter Lagerung kann optional eine Bandspeichereinheit 9' vorgesehen sein, in der das Bandmaterial 4 beim Durchlaufen zwischengespeichert werden kann.

Hinter der Bandspeichereinheit 9' kann eine weitere Bearbeitungseinheit 26 vorgesehen sein, beispielsweise eine Aufhaspel, ein Umformwerkzeug, insbesondere zur Herstellung von Rohren, und/oder eine Schneidvorrichtung zum Vereinzeln des Bandmaterials beziehungsweise eines hieraus hergestellten Rohres.

In einer weiteren erfindungsgemäßen Ausführungsform können die Anlage gemäß Figur 1 und die Anlage gemäß Figur 4 hintereinander angeordnet sein, und gemeinsam eine Gesamtanlage bilden.

In den Figuren 5A und 5B, die gemeinsam beschrieben werden, ist eine Bandantriebsvorrichtung 5 in einer leicht abgewandelten Ausführungsform gezeigt, die in einer Anlage gemäße den Figur 1, 2 und/oder 3 eingesetzt werden kann. Die in den Figuren 5A, 5B gezeigte Bandantriebsvorrichtung entspricht weitgehend der in den Figuren 1 bis 3 gezeigten Ausführung, auf deren Beschreibung hinsichtlich der Gemeinsamkeiten insofern Bezug genommen wird. Dabei sind gleiche beziehungsweise einander entsprechende Einzelheiten mit gleichen Bezugszeichen versehen, wie bei den obigen Figuren.

Die Zugmittelantriebseinheiten 10, 10' sind in Längsrichtung R des Bandmaterials 4 ortsfest und in Querrichtung H zum Bandmaterial beweglich an dem Träger 17 gehalten. Der Träger 17 ist als Gerüst beziehungsweise Rahmen gestaltet, der ortsfest an einem Gebäudeteil aufgestellt wird. Die Zugmittelantriebseinheiten 10, 10' weisen jeweils einen Träger 34, 34' auf, an dem das jeweilige Antriebsrad 15, 15', Umlenkrad 16, 16', Zugmittel 14, 14' und Motor 15, 15' montiert sind und entsprechend eine Einheit bilden. Die Antriebsräder 15, 15' sind vom zugehörigen Motor 13, 13' drehend antreibbar ist und übertragen vom Motor eingeleitetes Drehmoment auf das jeweilige Zugmittel 14, 14'. Die Anpresseinheiten 11, 11' sind ebenfalls am Träger 17 montiert beziehungsweise gegen diesen abgestützt. Dabei ist bei der vorliegenden Ausführungsform auf jeder Seite des Trägers 17 eine Anpresseinheit 11, 11' vorgesehen, welche gemeinsam die Zugmittelantriebseinheiten 10, 10' aufeinander zu oder voneinander weg beaufschlagen können. Jede der beiden Anpresseinheiten 11, 11' greift hierfür am oberen Träger 34 einerseits und am unteren Träger 34' andererseits an, um diese gegeneinander in vertikale Richtung H beaufschlagen zu können und so eine Anpresskraft F1, F2 auf das zwischen den Zugmittelantriebseinheiten 10, 10' durchgeführte Bandmaterial 4 ausüben zu können. Die Träger 34, 34' sind jeweils höhenverstellbar, das heißt in Querrichtung H, im Rahmen 17 geführt und in Längsrichtung L im Rahmen fixiert. Die zwischen den Trägern 34, 34' wirksamen Kräfte F1, F2 entsprechen einander. Die Anpresseinheiten 11, 11' können als Linearantriebe, insbesondere als hydraulische Kolben-Zylinder-Einheiten.

Figur 6 zeigt eine Bandspeichereinheit 9 für eine erfindungsgemäße Anlage 2 in einer Ausführungsform. Die vorliegende Bandspeichereinheit 9 ist in Form eines Vertikalspeichers gestaltet und umfasst mehrere Rollen 30, 30', von denen mindestens eine vertikal bewegbar ist. Durch vertikale Bewegung der Rolle 30' wird der vom Bandmaterial zwischen der Einlaufrolle 31 und der Auslaufrolle 32 zurücklegbare Weg verändert. Auf diese Weise ist ein Bandspeicher gebildet, in dem der beim Flexiblen Walzen erzeugte Bandstau während des Bearbeitungsprozesses gepuffert werden kann. Dabei ist die Bandspeichereinheit 9 beziehungsweise die Verschiebewege der verschiebbaren Rolle(n) 30' insbesondere so ausgelegt, dass ein Längenausgleich von mindestens 100 mm und/oder bis zu 1000 mm ermöglicht wird. An der Auslaufseite, das heißt hinter der Flexiblen Walzeinheit 6 kann auf eine Bandspeichereinheit verzichtet werden. Der Bandstau, welcher hier deutlich geringer ausfällt, kann hier optional durch Verwendung einer Bandantriebsvorrichtung 5' gemäß Figur 4 über die Elastizität der Zugmittelanordnung in Verbindung mit der Federanordnung 24, 24' gepuffert werden.

Figur 7 zeigt eine Bandspeichereinheit 9 für eine erfindungsgemäße Anlage 2 in einer weiteren Ausführungsform. Die Bandspeichereinheit 9 ist vorliegend in Form eines Horizontalspeichers gestaltet und umfasst mehrere Rollen 30, 30', von denen mindestens eine in einer Horizontalebene bewegbar ist. Durch die horizontale Bewegung der Rolle(n) 30' wird der vom Bandmaterial zwischen der Einlaufrolle(n) 31 und Auslaufrolle(n) 32 zurücklegbare Weg verändert. Auf diese Weise ist ein Bandspeicher gebildet, in dem der beim Flexiblen Walzen erzeugte Bandstau während des Bearbeitungsprozesses gepuffert werden kann. Dabei ist die Bandspeichereinheit 9 beziehungsweise die Verschiebewege der verschiebbaren Rolle(n) 30' insbesondere so ausgelegt, dass ein Längenausgleich von mindestens 100 mm und/oder bis zu 1000 mm ermöglicht wird. An der Auslaufseite, das heißt hinter der Flexiblen Walzeinheit 6 kann auf eine Bandspeichereinheit verzichtet werden. Der Bandstau, welcher hier deutlich geringer ausfällt, kann hier optional durch Verwendung einer Bandantriebsvorrichtung 5' gemäß Figur 4 über die Elastizität der Zugmittelanordnung in Verbindung mit der Federanordnung 24, 24' gepuffert werden.

Die in den Figuren 6 und 7 gezeigten Bandspeichereinheiten 9 können jeweils in den Anlagen gemäß den Figuren 1 bis 5 eingesetzt werden.

### Bezugszeichenliste

- 2: Anlage
- 3: Zuführeinheit
- 4: Bandmaterial
- 5: Bandantriebsvorrichtung
- 6: Walzvorrichtung
- 7, 7': Zugmessvorrichtung
- 8: Bandbearbeitungseinheit
- 9: Bandspeichereinheit
- 10, 10': Zugmittelantriebseinheit
- 11, 11': Anpresseinheit
- 12: Steuerungseinheit
- 13, 13': Motor
- 14, 14': Zugmittel
- 15, 15: Antriebsrad
- 16, 16': Umlenkrolle
- 17: Träger
- 18, 18': Reibkörper
- 19, 19': Zugmittelabschnitt
- 20, 20': Rollenkörper
- 21,21': Arbeitswalze
- 22, 22': Stützwalze
- 23, 23': Dickenmesseinheit
- 24, 24': Federmittel
- 25, 25': Bauteil
- 26: Bearbeitungseinheit
- 27, 27': Bandtreiber
- 28, 28': Rolleneinheit
- 29, 29': Abquetscheinheit
- 30, 30': Rollen
- 31: Einlaufrolle
- 32: Auslaufrolle
- 33: Auflager
- 34, 34': Trägerelement
- 35: Kraftmessvorrichtung
- 36: Positionsmessvorrichtung

- A: Achse
- F: Kraft
- H: Querrichtung
- L: Längsrichtung
- M: Antriebsmoment
- P: Pfeil
- R: Vorschubrichtung
- s: Position

## Patentansprüche

1. Anlage zum Bearbeiten von metallischem Bandmaterial, umfassend:
eine Zuführeinheit (3) zum Zuführen von metallischem Bandmaterial (4), eine Bandantriebsvorrichtung (5, 5'), die zumindest eine steuerbare Zugmittelantriebseinheit (10, 10') mit zumindest einem Motor (13, 13') und einem vom Motor (13, 13') drehend antreibbaren endlosen Zugmittel (14, 14'), sowie eine Anpresseinheit (11, 11') zum Anpressen des Zugmittels (14, 14') gegen das Bandmaterial (4) aufweist, wobei vom Zugmittel (14, 14') unter Reibkontakt mit dem Bandmaterial (4) eine Antriebskraft auf das Bandmaterial (4) übertragbar ist;
eine Walzvorrichtung (6) zum Flexiblen Walzen des Bandmaterials, die ausgestaltet ist, um im Bandmaterial durch Verändern des Walzspalts eine variable Blechdicke über der Länge des Bandmaterial zu erzeugen,
eine Messvorrichtung (7, 7'; 35; 36), die angeordnet ist, um eine auf das Bandmaterial (4) wirkende physikalische Größe (F4, F6) zu erfassen,
**dadurch gekennzeichnet,**
**dass** die zumindest eine Zugmittelantriebseinheit (10, 10') in Längsrichtung des Bandmaterials (4) ortsfest an einem stehenden Teil (17) fixiert ist, und
**dass** ein Antriebsmoment des Motors (13, 13') auf Basis der von der Messvorrichtung (7, 7'; 35; 36) ermittelten physikalischen Größe (F4, F6, s) regelbar ist, wobei durch Verändern des Antriebsmoments des Motors (13, 13') die vom Zugmittel (14, 14') auf das Bandmaterial (4) wirkende Antriebskraft variabel einstellbar ist.

2. Anlage nach Anspruch 1,
**dadurch gekennzeichnet,**
**dass** als Messvorrichtung zumindest eine von a) einer Zugmessvorrichtung (7, 7')
die zwischen der Bandantriebsvorrichtung (5, 5') und der Walzvorrichtung (6) angeordnet ist, um als physikalische Größe eine auf das Bandmaterial (4) wirkende Einlauf-Zugkraft (F4) zu erfassen,
b) einer Kraftmessvorrichtung (35), die an einer Walze (21, 22) der Walzvorrichtung (6) angeordnet ist, um als physikalische Größe eine Walzkraft (F6) der auf das Bandmaterial (4) wirkenden Walzvorrichtung (6) zu erfassen,
c) einer Lagemessvorrichtung (36), die an einer Stelleinheit der Walzvorrichtung (6) angeordnet ist, um als physikalische Größe eine Stellposition (s) einer auf das Bandmaterial (4) wirkenden Walze (21, 22; 21', 22') zu erfassen, vorgesehen ist.

3. Anlage nach einem der Ansprüche 1 oder 2,
**dadurch gekennzeichnet,**
**dass** eine zweite Bandantriebsvorrichtung (5') in Bewegungsrichtung (R) des Bandmaterials (4) hinter der Walzvorrichtung (6) angeordnet ist, wobei die zweite Bandantriebsvorrichtung zumindest eine steuerbare Zugmittelantriebseinheit (10, 10') mit einem Motor (13, 13'), einem vom Motor (13, 13') drehend antreibbaren endlosen Zugmittel (14, 14') sowie einer Anpresseinheit (11, 11') zum Anpressen des Zugmittels (14, 14') gegen das Bandmaterial (4) aufweist; wobei eine zweite Zugmessvorrichtung (7') zwischen der Walzvorrichtung (6) und der zweiten Bandantriebsvorrichtung (5') angeordnet ist, um die auslaufseitig auf das Bandmaterial (4) wirkende Auslauf-Zugkraft (F7) zu erfassen, wobei die Antriebsleistung des Motors (13, 13') der zweiten Bandantriebsvorrichtung (5') auf Basis der von der zweiten Zugmessvorrichtung (7') ermittelten Auslauf-Zugkraft (F7) variabel geregelt wird, wobei bei zumindest einer von der ersten und der zweiten Zugmessvorrichtung (7, 7') die Anpresskraft (F1, F2, F5, F6) der jeweiligen Anpresseinheit (11, 11') auf Basis der von der jeweiligen Zugmessvorrichtung (7, 7') ermittelten Zugkraft (F4, F7) variabel geregelt wird.

4. Anlage nach einem der Ansprüche 1 bis 3,
**dadurch gekennzeichnet,**
**dass** eine Bandspeichervorrichtung (9, 9') vorgesehen ist, in der das Bandmaterial beim Durchlaufen zwischen einem Speichereinlauf (31) und einem Speicherauslauf (32) speicherbar ist,
wobei die Bandspeichervorrichtung (9, 9') insbesondere einen Vertikalspeicher, einen Horizontalspeicher oder einen Schlingenspeicher aufweist.

5. Anlage nach einem der Ansprüche 1 bis 4,
**dadurch gekennzeichnet,**
**dass** der Motor (13, 13') als Hydromotor oder Elektromotor gestaltet ist, insbesondere als Direktantrieb.

6. Anlage nach einem der Ansprüche 1 bis 5,
**dadurch gekennzeichnet,**
**dass** die Bandantriebsvorrichtung (5, 5') ausgestaltet ist, um Zugkräfte von mindestens 1 N/mm² und/oder von weniger als 120 N/mm² bezogen auf die Querschnittsfläche des Bandmaterials (4) zu erzeugen,
wobei bei Verwendung eines Bandmaterials (4) aus Stahl die Bandantriebsvorrichtung (5, 5') insbesondere ausgestaltet ist, um Zugkräfte von mindestens 50 N/mm² bezogen auf die Querschnittsfläche des Bandmaterials (4) zu erzeugen.

7. Anlage nach einem der Ansprüche 1 bis 6,
**dadurch gekennzeichnet,**
**dass** die Bandantriebsvorrichtung (5, 5') ausgestaltet ist, um das Bandmaterial (4) mit mindestens 3 m/sec² zu beschleunigen und/oder abzubremsen.

8. Anlage nach einem der Ansprüche 1 bis 7,
**dadurch gekennzeichnet,**
**dass** die Bandantriebsvorrichtung (5, 5') zwei Zugmittelantriebseinheiten (10, 10') umfasst, wobei die Zugmittelantriebseinheiten (10, 10') jeweils eine antreibbare erste Achse aufweist, die von dem Motor (13, 13') drehend antreibbar ist, um ein Antriebsmoment auf das Zugmittel (14, 14') zu übertragen, und eine zweite Achse aufweist, die von dem Zugmittel (14, 14') drehend angetrieben wird.

9. Anlage nach einem der Ansprüche 1 bis 8,
**dadurch gekennzeichnet,**
**dass** zwei steuerbare Zugmittelantriebseinheiten (10, 10') vorgesehen sind, zwischen denen das Bandmaterial (4) unter Reibkontakt durchführbar ist, so dass das Bandmaterial bei Betrieb der Zugmittelantriebseinheiten (10, 10') in Bewegungsrichtung der mit dem Bandmaterial (4) in Kontakt befindlichen Zugmittelabschnitte (19, 19') bewegt wird, wobei zumindest eine Anpresseinheit (11, 11') vorgesehen ist, welche eine Anpresskraft (F1, F2, F5, F6) auf das jeweilige Zugmittel (14, 14') in Richtung zum Bandmaterial (4) ausübt.

10. Anlage nach einem der Ansprüche 1 bis 9,
**dadurch gekennzeichnet,**
**dass** eine Bearbeitungsvorrichtung (8) zwischen der Zuführeinheit (3) und der Bandantriebsvorrichtung (5, 5') angeordnet ist, insbesondere eine Bandreinigungseinheit.

11. Anlage nach einem der Ansprüche 3 bis 10,
**dadurch gekennzeichnet,**
**dass** die zweite Bandantriebsvorrichtung (5, 5') zumindest mittels einer Federeinheit (24, 24') gegen ein ortsfestes Bauteil (25, 25') abgestützt ist, wobei die Leistung des Motors (13, 13') der zweiten Bandantriebsvorrichtung (5, 5') konstant gehalten werden kann.

12. Verfahren zum Bearbeiten von metallischem Bandmaterial, umfassend:
Antreiben des Bandmaterials (4) mittels einer Bandantriebsvorrichtung (5, 5'), wobei das Bandmaterial (4) von einer Zuführeinheit (3) abgewickelt und einer nachgelagerten Walzvorrichtung (6) zum Flexiblen Walzen zugeführt wird, wobei die Bandantriebsvorrichtung (5, 5') zumindest eine steuerbare Zugmittelantriebseinheit (10, 10') mit einem Motor (13, 13') und einem vom Motor (13, 13') drehend antreibbaren endlosen Zugmittel (14, 14'), sowie eine Anpresseinheit (11, 11') zum Anpressen des Zugmittels (14, 14') gegen das Bandmaterial (4) aufweist;
Sensieren einer auf das Bandmaterial (4) wirkenden physikalischen Größe (F4, F6, s) mittels einer Messvorrichtung (7, 7'; 35; 36), die an der Walzvorrichtung (6) zum Flexiblen Walzen oder deren Peripherie angeordnet ist;
**dadurch gekennzeichnet,**
**dass** die zumindest eine Zugmittelantriebseinheit (10, 10') in Längsrichtung (L) des Bandmaterials (4) ortsfest an einem stehenden Teil (17) fixiert wird, und dass das Antriebsmoment des Motors (13, 13') in Abhängigkeit der von der Messvorrichtung (7, 7; 35; 36) ermittelten physikalischen Größe (F4, F6, s) geregelt wird, wobei die vom Zugmittel (14, 14') auf das Bandmaterial (4) wirkende Antriebskraft durch Verändern des Antriebsmoments des Motors (13, 13') variiert wird.

13. Verfahren nach Anspruch 12,
**dadurch gekennzeichnet,**
**dass** als Messvorrichtung (7, 7') zumindest eines von einer Zugmessvorrichtung, um als physikalische Größe eine auf das Bandmaterial (4) wirkende Einlauf-Zugkraft (F4) zu erfassen,
einer Kraftmessvorrichtung (35), um als physikalische Größe eine Walzkraft (F6) der auf das Bandmaterial (4) einwirkenden Walzvorrichtung (6) zu erfassen,
einer Positionsmessvorrichtung (36), um als physikalische Größe eine Stellposition (s) einer auf das Bandmaterial (4) wirkenden Walze (21, 22; 21', 22') zu erfassen,
verwendet wird.

14. Verfahren nach einem der Ansprüche 12 bis 13,
**dadurch gekennzeichnet,**
**dass** eine Anpresskraft (F1, F2, F5, F6) der Anpresseinheit (11, 11') in Abhängigkeit der von der Messvorrichtung (7, 7') ermittelten physikalischen Größe (F4) geregelt wird, wobei die Antriebsleistung des Motors (13, 13') und die Anpresskraft (F1, F2, F5, F6) der Anpresseinheit (11, 11') insbesondere so geregelt werden, dass die von der Bandantriebsvorrichtung (5, 5') auf das Bandmaterial (4) einwirkende Antriebskraft dynamisch zwischen 1 und 120 N/mm² bezogen auf den Querschnitt des Bandmaterials gesteuert wird.

15. Verfahren nach einem der Ansprüche 12 bis 14,
**gekennzeichnet durch** die Schritte:
Antreiben des Bandmaterials (4) mittels einer zweiten Bandantriebsvorrichtung (5'), die in Bewegungsrichtung des Bandmaterials (4) hinter der Walzvorrichtung (6) angeordnet ist, wobei die zweite Bandantriebsvorrichtung (5') zumindest eine steuerbare Zugmittelantriebseinheit (10, 10') mit einem Motor (13, 13'), einem vom Motor (13, 13') antreibbaren endlosen Zugmittel (14, 14') sowie einer Anpresseinheit (11, 11') zum Anpressen des Zugmittels (14, 14') gegen das Bandmaterial (4) aufweist;
Sensieren einer auf das Bandmaterial (4) wirkenden Auslauf-Zugkraft (F7) mittels einer zweiten Zugmessvorrichtung (7'), die zwischen der Walzvorrichtung (6) und der zweiten Bandantriebsvorrichtung (5') angeordnet ist; und Einstellen der Antriebsleistung des Motors (13, 13') der zweiten Bandantriebsvorrichtung (5') auf einen konstanten Wert und/oder Regeln der Anpresskraft (F5, F6) der Anpresseinheit (11, 11') der zweiten Bandantriebsvorrichtung (5') in Abhängigkeit der von der zweiten Zugmessvorrichtung (7') ermittelten Auslauf-Zugkraft (F7).

## Claims

1. Apparatus for processing metal strip material, comprising:
a feed unit (3) for feeding metallic strip material (4),
a strip drive device (5, 5') which has at least one controllable traction drive unit (10, 10') with at least one motor (13, 13') and an endless traction mechanism (14, 14') rotatably drivable by the motor (13, 13'), and a pressure unit (11, 11') for pressing the traction mechanism (14, 14') against the strip material (4),
wherein a driving force is transmittable from the traction mechanism (14, 14'), under frictional contact with the strip material (4), to the strip material (4);
a rolling device (6) for flexibly rolling the strip material, with the rolling device configured to produce a variable sheet thickness in the strip material over the length of the strip material by varying the roll gap,
a measuring device (7, 7'; 35; 36) arranged to measure a physical variable (F4, F6) acting on the strip material (4),
**characterised in**
**that** the at least one traction drive unit (10, 10') is stationarily fixed in longitudinal direction of the strip material (4) to a stationary part (17), and
**that** a drive torque of the motor (13, 13') is controllable on the basis of the physical variable (F4, F6, s) measured by the measuring device (7, 7'; 35; 36), wherein, by changing the drive torque of the motor (13, 13'), the driving force acting from the traction mechanism (14, 14') on the strip material (4) is variably adjustable.

2. Apparatus according to claim 1,
**characterised in**
**that** at least one of
a) a tension measuring device (7, 7') which is arranged between the strip drive device (5, 5') and the rolling device (6) in order to measure, as a physical variable, an infeed tensile force (F4) acting on the strip material (4),
b) a force measuring device (35) which is arranged at a roll (21, 22) of the rolling device (6) in order to measure, as a physical variable, a rolling force (F6) of the rolling device (6) acting on the strip material (4),
c) a position measuring device (36) which is arranged on a setting unit of the rolling device (6) in order to measure, as a physical variable, a setting position (s) of a roll (21, 22; 21', 22') acting on the strip material (4),
is provided as measuring device.

3. Apparatus according to one of claims 1 or 2,
**characterised in**
**that** a second strip drive device (5') is arranged downstream of the rolling device (6) in the direction of movement (R) of the strip material (4), with the second strip drive device having at least one controllable traction drive unit (10, 10') with a motor (13, 13'), an endless traction mechanism (14, 14') which is rotatably drivable by the motor (13, 13'), and a pressing unit (11, 11') for pressing the traction mechanism (14, 14') against the strip material (4);
wherein a second tension measuring device (7') is arranged between the rolling device (6) and the second strip drive device (5') in order to measure the outfeed tensile force (F7) acting on the strip material (4) on the outfeed side, wherein the drive power of the motor (13, 13') of the second strip drive device (5') is variably controlled on the basis of the outfeed tensile force (F7) measured by the second tension measuring device (7'),
wherein, for at least one of the first and second tension measuring devices (7, 7'), the pressure force (F1, F2, F5, F6) of the respective pressure unit (11, 11') is variably controlled on the basis of the tensile force (F4, F7) measured by the respective tension measuring device (7, 7').

4. Apparatus according to any one of claims 1 to 3,
**characterised in**
**that** a strip buffer device (9, 9') is provided in which the strip material is storable as it passes between a buffer inlet (31) and a buffer outlet (32),
wherein the strip buffer device (9, 9') includes a vertical buffer device, a horizontal buffer device or a loop buffer device.

5. Apparatus according to any one of claims 1 to 4,
**characterised in**
**that** the motor (13, 13') is configured as a hydraulic motor or electric motor, in particular as a direct drive.

6. Apparatus according to any one of claims 1 to 5,
**characterised in**
**that** the strip drive device (5, 5') is configured to generate tensile forces of at least 1 N/mm² and/or of less than 120 N/mm² with respect to the cross-sectional area of the strip material (4),
wherein, when a strip material (4) made of steel is used, the strip drive device (5, 5') is configured in particular to generate tensile forces of at least 50 N/mm² with respect to the cross-sectional area of the strip material (4).

7. Apparatus according to any one of claims 1 to 6,
**characterised in**
**that** the strip drive device (5, 5') is configured to accelerate and/or decelerate the strip material (4) with at least 3 m/sec².

8. Apparatus according to any one of claims 1 to 7,
**characterised in**
**that** the strip drive device (5, 5') comprises two traction drive units (10, 10'), with the traction drive units (10, 10') each having a drivable first axle which is rotatably drivable by the motor (13, 13') to transmit a drive torque to the traction mechanism (14, 14') and a second axle which is rotatably driven by the traction mechanism (14, 14').

9. Apparatus according to any one of claims 1 to 8,
**characterised in**
**that** two controllable traction drive units (10, 10') are provided, between which the strip material (4) is passed through with frictional contact, so that the strip material during operation of the traction drive units (10, 10') is moved in direction of movement of traction mechanism sections (19, 19') in contact with the strip material (4), wherein at least one pressing unit (11, 11') is provided which exerts a pressing force (F1, F2, F5, F6) on the respective traction mechanism (14, 14') in the direction towards the strip material (4).

10. Apparatus according to any one of claims 1 to 9,
**characterised in**
**that** a processing device (8) is arranged between the feed unit (3) and the strip drive device (5, 5'), in particular a strip cleaning unit.

11. Apparatus according to any one of claims 3 to 10,
**characterised in**
**that** the second strip drive device (5, 5') is supported against a stationary component (25, 25') at least by a spring unit (24, 24'), wherein the power of the motor (13, 13') of the second strip drive device (5, 5') can be kept constant.

12. A method of processing metallic strip material comprising:
driving the strip material (4) by a strip drive device (5, 5'), wherein the strip material (4) is uncoiled from a feed unit (3) and fed to a downstream rolling device (6) for flexible rolling, wherein the strip drive device (5, 5') includes at least one controllable traction drive unit (10, 10') with a motor (13, 13') and an endless traction mechanism (14, 14') which is rotatably drivable by the motor (13, 13'), and a pressing unit (11, 11') for pressing the traction mechanism (14, 14') against the strip material (4);
sensing a physical value (F4, F6, s) acting on the strip material (4) by means of a measuring device (7, 7'; 35; 36) arranged on the rolling device (6) for flexible rolling or its periphery;
**characterised in**
**that** the at least one traction drive unit (10, 10') is fixed stationarily in the longitudinal direction (L) of the strip material (4) to a stationary part (17), and
**that** the drive torque of the motor (13, 13') is controlled as a function of the physical value (F4, F6, s) measured by the measuring device (7, 7; 35; 36), with the drive force acting on the strip material (4) by the traction mechanism (14, 14') being varied by changing the drive torque of the motor (13, 13').

13. Method according to claim 12,
**characterised in**
**that** at least one of
a tension measuring device to measure, as a physical value, an infeed tensile force (F4) acting on the strip material (4),
a force measuring device (35) to measure, as a physical value, a rolling force (F6) of the rolling device (6) acting on the strip material (4),
a position measuring device (36) to measure, as a physical value, a setting position (s) of a roll (21, 22; 21', 22') acting on the strip material (4),
is used as the measuring device (7, 7').

14. Method according to any one of claims 12 to 13,
**characterised in**
**that** a pressing force (F1, F2, F5, F6) of the pressing unit (11, 11') is controlled in dependence on the physical value (F4) determined by the measuring device (7, 7'), wherein the drive power of the motor (13, 13') and the pressing force (F1, F2, F5, F6) of the pressing unit (11, 11') are controlled in particular in such a way that the driving force acting on the strip material (4) by the strip drive device (5, 5') is controlled dynamically between 1 and 120 N/mm² with respect to the cross-section of the strip material.

15. Method according to any one of claims 12 to 14,
**characterised by** the steps:
driving the strip material (4) by a second strip drive device (5') which is arranged downstream of the rolling device (6) in the direction of movement of the strip material (4), with the second strip drive device (5') comprising at least one controllable traction drive unit (10, 10') with a motor (13, 13'), an endless traction mechanism (14, 14') which are drivable by the motor (13, 13'), and a pressing unit (11, 11') for pressing the traction mechanism (14, 14') against the strip material (4);
sensing a run-out tensile force (F7) acting on the strip material (4) by a second tension measuring device (7') arranged between the rolling device (6) and the second strip drive device (5'); and
setting the drive power of the motor (13, 13') of the second strip drive device (5') to a constant value and/or controlling the pressing force (F5, F6) of the pressing unit (11, 11') of the second strip drive device (5') depending on the run-out tensile force (F7) measured by the second tension measuring device (7').

## Revendications

1. Installation pour traiter un matériau métallique en bande, comprenant :
une unité d'alimentation (3) pour alimenter en matériau métallique en bande (4),
un dispositif d'entraînement de bande (5, 5'), qui comprend au moins une unité d'entraînement de moyen de traction (10, 10') avec au moins un moteur (13, 13') et un moyen de traction (14, 14') sans fin pouvant être entraîné en rotation par le moteur (13, 13'), ainsi qu'une unité de pression (11, 11') pour presser le moyen de traction (14, 14') contre le matériau en bande (4), dans lequel une force d'entraînement pouvant être transmise au matériau en bande (4) par le moyen de traction (14, 14') en contact de frottement avec le matériau en bande (4) ;
un dispositif de laminage (6) pour le laminage flexible du matériau en bande, qui est conçu pour produire dans le matériau en bande une épaisseur de tôle variable sur la longueur du matériau en bande en modifiant la fente de laminage,
un dispositif de mesure (7, 7' ; 35 ; 36) qui est disposé pour détecter une grandeur physique (F4, F6) agissant sur le matériau en bande (4),
**caractérisé en ce**
**que** l'au moins une unité d'entraînement de moyen de traction (10, 10') est fixée de manière stationnaire sur une partie stationnaire (17) dans la direction longitudinale du matériau en bande (4), et
**qu'**un couple d'entraînement du moteur (13, 13') est réglable sur la base de la grandeur physique (F4, F6, s) déterminée par le dispositif de mesure (7, 7' ; 35; 36), la force d'entraînement agissant sur le matériau en bande (4) par le moyen de traction (14, 14') étant réglable de manière variable par modification du couple d'entraînement du moteur (13, 13').

2. Installation selon la revendication 1,
**caractérisé en ce**
**que**, comme dispositif de mesure, au moins l'un
a) d'un dispositif de mesure de traction (7, 7'), qui est disposé entre le dispositif d'entraînement de bande (5, 5') et le dispositif de laminage (6), pour détecter, comme grandeur physique, une force de traction d'entrée (F4) agissant sur le matériau en bande (4),
b) un dispositif de mesure de force (35), qui est disposé sur un cylindre (21, 22) du dispositif de laminage (6), afin de détecter, en tant que grandeur physique, une force de laminage (F6) du dispositif de laminage (6) agissant sur le matériau en bande (4),
c) un dispositif de mesure de position (36), qui est disposé sur une unité de réglage du dispositif de laminage (6), pour détecter, en tant que grandeur physique, une position de réglage (s) d'un cylindre (21, 22 ; 21', 22') agissant sur le matériau en bande (4),
est prévue.

3. Installation selon l'une des revendications 1 ou 2,
**caractérisé en ce**
**qu'**un deuxième dispositif d'entraînement de bande (5') est disposé derrière le dispositif de laminage (6) dans le sens de déplacement (R) du matériau en bande (4), le deuxième dispositif d'entraînement de bande présentant au moins une unité d'entraînement de moyen de traction (10, 10') commandable avec un moteur (13, 13'), un moyen de traction sans fin (14, 14') pouvant être entraîné en rotation par le moteur (13, 13') ainsi qu'une unité de pressage (11, 11') pour presser le moyen de traction (14, 14') contre le matériau en bande (4); un deuxième dispositif de mesure de traction (7') étant disposé entre le dispositif de laminage (6) et le deuxième dispositif d'entraînement de bande (5'), afin de détecter la force de traction de sortie (F7) agissant du côté de la sortie sur le matériau en bande (4),
dans lequel la puissance d'entraînement du moteur (13, 13') du deuxième dispositif d'entraînement de bande (5') est réglée de manière variable sur la base de la force de traction de sortie (F7) déterminée par le deuxième dispositif de mesure de traction (7'),
dans lequel, pour au moins l'un des premier et deuxième dispositifs de mesure de traction (7, 7'), la force de pression (F1, F2, F5, F6) de l'unité de pression respective (11, 11') est réglée de manière variable sur la base de la force de traction (F4, F7) déterminée par le dispositif de mesure de traction respectif (7, 7').

4. Installation selon l'une quelconque des revendications 1 à 3,
**caractérisé en ce**
**qu'**il est prévu un dispositif de stockage de bande (9, 9') dans lequel le matériau en bande peut être stocké lors de son passage entre une entrée de stockage (31) et une sortie de stockage (32),
le dispositif de stockage de bande (9, 9') présentant en particulier un stockage vertical, un stockage horizontal ou un stockage en boucle.

5. Installation selon l'une quelconque des revendications 1 à 4,
**caractérisé en ce**
**que** le moteur (13, 13') est conçu comme un moteur hydraulique ou un moteur électrique, en particulier comme un entraînement direct.

6. Installation selon l'une quelconque des revendications 1 à 5,
**caractérisé en ce**
**que** le dispositif d'entraînement de bande (5, 5') est conçu pour produire des forces de traction d'au moins 1 N/mm² et/ou de moins de 120 N/mm² par rapport à la surface de section transversale du matériau de bande (4),
dans lequel, en cas d'utilisation d'un matériau en bande (4) en acier, le dispositif d'entraînement de bande (5, 5') est notamment conçu pour produire des forces de traction d'au moins 50 N/mm² par rapport à la surface de la section transversale du matériau en bande (4).

7. Installation selon l'une quelconque des revendications 1 à 6,
caractérisé en ce
en ce que le dispositif d'entraînement de bande (5, 5') est conçu pour accélérer et/ou freiner le matériau en bande (4) avec au moins 3 m/sec².

8. Installation selon l'une quelconque des revendications 1 à 7,
**caractérisé en ce**
**que** le dispositif d'entraînement de bande (5, 5') comprend deux unités d'entraînement de moyen de traction (10, 10'), les unités d'entraînement de moyen de traction (10, 10') présentant chacune un premier axe pouvant être entraîné, qui peut être entraîné en rotation par le moteur (13, 13'), afin de transmettre un couple d'entraînement au moyen de traction (14, 14'), et un deuxième axe qui est entraîné en rotation par le moyen de traction (14, 14').

9. Installation selon l'une quelconque des revendications 1 à 8,
**caractérisé en ce**
**qu'**il est prévu deux unités d'entraînement de moyens de traction (10, 10') pouvant être commandées, entre lesquelles le matériau en bande (4) peut être passé en contact de friction, de sorte que le matériau en bande, lors du fonctionnement des unités d'entraînement de moyens de traction (10, 10') est déplacé dans la direction de déplacement des sections de moyen de traction (19, 19') se trouvant en contact avec le matériau en bande (4), au moins une unité de pression (11, 11') étant prévue, laquelle exerce une force de pression (F1, F2, F5, F6) sur le moyen de traction respectif (14, 14') en direction du matériau en bande (4).

10. Installation selon l'une quelconque des revendications 1 à 9,
**caractérisé en ce**
**qu'**un dispositif de traitement (8) est disposé entre l'unité d'alimentation (3) et le dispositif d'entraînement de bande (5, 5'), en particulier une unité de nettoyage de bande.

11. Installation selon l'une quelconque des revendications 3 à 10,
**caractérisé en ce**
**que** le deuxième dispositif d'entraînement de bande (5, 5') est soutenu au moins au moyen d'une unité à ressort (24, 24') contre un composant stationnaire (25, 25'), la puissance du moteur (13, 13') du deuxième dispositif d'entraînement de bande (5, 5') pouvant être maintenue constante.

12. Procédé de traitement d'un matériau métallique en bande, comprenant :
entraîner le matériau en bande (4) au moyen d'un dispositif d'entraînement de bande (5, 5'), le matériau en bande (4) étant déroulé d'une unité d'alimentation (3) et amené à un dispositif de laminage (6) en aval pour le laminage flexible, le dispositif d'entraînement de bande (5, 5') présente au moins une unité d'entraînement de moyen de traction (10, 10') commandable avec un moteur (13, 13') et un moyen de traction sans fin (14, 14') pouvant être entraîné en rotation par le moteur (13, 13'), ainsi qu'une unité de pressage (11, 11') pour presser le moyen de traction (14, 14') contre le matériau en bande (4) ;
détecter une grandeur physique (F4, F6, s) agissant sur le matériau en bande (4) au moyen d'un dispositif de mesure (7, 7' ; 35 ; 36) qui est disposé sur le dispositif de laminage (6) pour le laminage flexible ou sur sa périphérie ;
**caractérisé en ce**
**que** l'au moins une unité d'entraînement de moyen de traction (10, 10') est fixée de manière stationnaire dans la direction longitudinale (L) du matériau en bande (4) sur une partie stationnaire (17), et
**que** le couple d'entraînement du moteur (13, 13') est régulé en fonction de la grandeur physique (F4, F6, s) déterminée par le dispositif de mesure (7, 7; 35; 36), la force d'entraînement agissant sur le matériau en bande (4) par le moyen de traction (14, 14') étant modifiée par variation du couple d'entraînement du moteur (13, 13').

13. Procédé selon la revendication 12,
**caractérisé en ce**
**que**, en tant que dispositif de mesure (7, 7'), au moins un d'un dispositif de mesure de traction, afin de détecter, en tant que grandeur physique, une force de traction d'entrée (F4) agissant sur le matériau en bande (4),
un dispositif de mesure de force (35), afin de détecter comme grandeur physique une force de laminage (F6) du dispositif de laminage (6) agissant sur le matériau en bande (4),
un dispositif de mesure de position (36), afin de détecter, en tant que grandeur physique, une position de réglage (s) d'un rouleau (21, 22 ; 21', 22') agissant sur le matériau en bande (4),
est utilisé.

14. Procédé selon l'une quelconque des revendications 12 à 13,
**caractérisé en ce**
**qu'**une force de pression (F1, F2, F5, F6) de l'unité de pressage (11, 11') est réglée en fonction de la grandeur physique (F4) déterminée par le dispositif de mesure (7, 7'), la puissance d'entraînement du moteur (13, 13') et la force de pression (F1, F2, F5, F6) de l'unité de pressage (11, 11') sont notamment réglées de telle sorte que la force d'entraînement agissant sur le matériau en bande (4) par le dispositif d'entraînement de bande (5, 5') est commandée de manière dynamique entre 1 et 120 N/mm² par rapport à la section transversale du matériau en bande.

15. Procédé selon l'une quelconque des revendications 12 à 14, **caractérisé par** les étapes suivantes :
entraîner le matériau en bande (4) au moyen d'un deuxième dispositif d'entraînement de bande (5') qui est disposé derrière le dispositif de laminage (6) dans le sens de déplacement du matériau en bande (4), le deuxième dispositif d'entraînement de bande (5') comprenant au moins une unité d'entraînement de moyen de traction commandable (10, 10') avec un moteur (13, 13'), un moyen de traction sans fin (14, 14') pouvant être entraîné par le moteur (13, 13') ainsi qu'une unité de pressage (11, 11') pour presser le moyen de traction (14, 14') contre le matériau en bande (4) ;
détecter une force de traction de sortie (F7) agissant sur le matériau en bande (4) au moyen d'un second dispositif de mesure de traction (7') disposé entre le dispositif de laminage (6) et le second dispositif d'entraînement de bande (5') ; et
régler la puissance d'entraînement du moteur (13, 13') du deuxième dispositif d'entraînement de bande (5') à une valeur constante et/ou réguler la force de pression (F5, F6) de l'unité de pression (11, 11') du deuxième dispositif d'entraînement de bande (5') en fonction de la force de traction de sortie (F7) déterminée par le deuxième dispositif de mesure de traction (7').
